# FASCICULE DE BREVET EUROPEEN

(11) **EP 1 365 863 B1**
(45) Date de publication et mention de la délivrance du brevet: **22.04.2009**
(21) Numéro de dépôt: 02700062.9
(22) Date de dépôt: 29.01.2002
(51) Int. Cl.: B02C 15/02

(54) **BROYEUR PENDULAIRE**
PENDELMÜHLE
PENDULAR GRINDING APPARATUS

(30) Priorité: 29.01.2001 BE 200100069
(43) Date de publication de la demande: 03.12.2003
(73) Titulaire: Soudron, Edmond, B-4000 Liège (BE)
(72) Inventeur: Soudron, Edmond, B-4000 Liège (BE)
(74) Mandataire: Claeys, Pierre
(86) Numéro de dépôt international: PCT/BE2002/000012
(87) Numéro de publication internationale: WO 2002/060587

(56) Documents cités:
- US-A- 1 358 739
- US-A- 3 337 142

## Description

La présente invention se rapporte à un broyeur pendulaire comportant (-) une paroi verticale intérieure de révolution autour d'un axe vertical principal et formant un chemin de roulement pour du broyage,
(-) un support disposé coaxialement au-dessus du chemin de roulement et agencé pour être mis en rotation autour de l'axe principal, et (-) au moins deux galets de broyage. Ceux-ci comportent chacun une face de révolution autour d'un axe de rotation, sont suspendus au support et sont agencés pour que la face de révolution de chaque galet puisse rouler contre le chemin de roulement ou contre de la matière à broyer amenée entre le galet et ledit chemin, le galet pouvant tourner autour de son axe de rotation, lorsque le support commun tourne autour de l'axe principal. Un pressage de chaque galet sur le chemin de roulement ou sur de la matière à broyer amenée entre eux résulte d'une force centrifuge de chaque galet entraîné en rotation par le support.

Un broyeur de ce genre est connu par exemple par le US-A-4.522.343.

Dans un broyeur pendulaire, la pression de broyage est donnée uniquement par la force centrifuge que la vitesse de rotation du support confère aux galets et qui presse ceux-ci contre le chemin de roulement.

Le débit du broyeur pendulaire connu est proportionnel notamment au nombre de galets mis en oeuvre et au pressage obtenu qui produit le broyage, donc à la force centrifuge **F_{c}** qui peut se calculer comme suit : ${F}_{c} = m . {ω}^{2} . R .$

La masse m d'un galet est approximativement donnée par : $m ≅ π . {d}^{2} . h .7 850 / 4.$

Le rayon de giration R d'un galet est donné par : $R = \left(D-d\right) / 2 ,$
D : diamètre du chemin de roulement (exprimé en m).
d : diamètre du galet (exprimé en m).
h : hauteur du galet (exprimée en m).
m : masse du galet, (exprimée en kg ).
ω : la vitesse angulaire (exprimée en rad/s ).
R : rayon de giration du centre de gravité du galet (exprimé en m).
F_{c} : force centrifuge (exprimée en N ).

Pour diverses raisons, notamment de vibrations, la vitesse de rotation des galets doit parfois être limitée. Elle est d'autant plus limitée que le produit doit être broyé plus finement. Il en résulte que, lors d'un broyage fin, la force centrifuge réduite par la diminution de la vitesse de rotation entraîne inévitablement une forte réduction de débit du broyeur.

A ce jour, on ne peut compenser cette perte de débit qu'en augmentant le nombre de galets.

Une augmentation du nombre de galets entraîne une diminution de leur diamètre d et donc de leur masse. Ceci est, dans une faible proportion, à l'avantage du rayon de giration **(D - d)/2** du centre de gravité du galet.

Dans le broyeur connu, on ne peut compenser très partiellement une perte de masse, due à une diminution du diamètre d du galet, qu'en augmentant la hauteur h de celui-ci.

Le but de la présente invention consiste à procurer un broyeur pendulaire dont on peut augmenter ou, le cas échéant, diminuer le débit en agissant sur un autre paramètre que la vitesse de rotation, donc indépendamment de cette vitesse de rotation et aussi de la masse de chaque galet. En même temps, l'invention vise à procurer un moyen pour régler la force de pressage des galets autrement que par la vitesse de rotation.

A cet effet, le broyeur de l'invention comporte des moyens agencés pour combiner à la force centrifuge de chaque galet une force réglable et ces moyens de combinaison prennent appui à cet effet sur un élément central commun qui peut être soit fixé au support soit en faire partie.

Le document US 3,337 142 décrit un broyeur pendulaire comportant des moyens pour combiner à la force centrifuge de chaque galet une force réglable, lesquels moyens prennent appui sur un élément central commun fixé au support central ou en faisant partie et comportent un dispositif à fluide dont la pression est commandée.

Suivant une forme de réalisation de l'invention, les moyens de combinaison comportent, pour développer sur chaque galet la force réglable, un dispositif à fluide dont la pression est commandée.

Suivant une forme de réalisation particulière de l'invention, les moyens de combinaison comportent un boyau annulaire en matière élastique, dont un espace interne est alimenté en fluide à pression commandée et dont une surface externe est disposée pour commander le pressage des galets sur le chemin de roulement ou sur de la matière à broyer.

D'autres détails et particularités de l'invention ressortiront des revendications secondaires et de la description des dessins qui sont annexés au présent mémoire et qui illustrent schématiquement, à titre d'exemple non limitatif, des formes de réalisation particulières du broyeur suivant l'invention.

La figure montre en élévation et coupe deux formes de réalisation différentes du broyeur pendulaire de l'invention.

Dans les formes de réalisation représentées d'un broyeur pendulaire, celui-ci comporte une paroi 1 verticale intérieure de révolution autour d'un axe vertical principal 2 et formant un chemin de roulement 3 pour du broyage. Un support 4 est disposé coaxialement au-dessus du chemin de roulement 3 et est agencé pour être mis en rotation autour de l'axe principal 2 par l'arbre 5 d'un réducteur 6.

Au support 4, notamment en forme d'étoile, sont suspendus, par chaque fois un bras 7, au moins deux galets de broyage 8 comportant chacun une surface de révolution 9 autour d'un axe de rotation 10 et agencés pour que leur face de révolution 9 puisse rouler contre le chemin de roulement 3, ou contre de la matière à broyer amenée entre le galet 8 et ledit chemin 3, lorsque le support 4 tourne autour de l'axe principal 2. Le galet 8 peut alors tourner autour de son axe de rotation 10.

Chaque bras 7 est porté par le support 4 de manière à pouvoir pivoter sur celui-ci autour d'un axe de pivotement horizontal 11. En général, les axes de rotation 10 et de pivotement 11 correspondant à un bras 7 ne se coupent pas.

Suivant l'invention, le broyeur comporte des moyens 12 agencés pour combiner à la force centrifuge de chaque galet 8 une force réglable pour le pressage sur le chemin de roulement 3 ou sur de la matière à broyer amenée entre eux. Ces moyens de combinaison 12 peuvent, le cas échéant, former un ensemble supporté uniquement par les bras 7 auxquels ils sont fixés. En effet, les forces de pressage s'équilibrent en principe de manière régulière entre les galets 8.

Les moyens de combinaison 12 comportent pour ledit pressage un dispositif à fluide 15 agissant sur les galets 8 et dont la pression est commandée en fonction du pressage souhaité.

Les moyens de combinaison 12 peuvent comporter un boyau annulaire 18 en matière élastique, dont un espace interne est alimenté en fluide à pression commandée et dont une surface externe 19 est disposée pour commander le pressage des galets 8 sur le chemin de roulement 3 ou sur de la matière à broyer.

Le boyau annulaire 18 peut être un pneumatique standard de véhicule, monté sur une roue également standard agissant comme élément central 14.

Dans un montage proposé en traits pleins à la figure, la surface externe 19 du boyau annulaire agit sur chaque galet 8 par l'intermédiaire du bras 7 portant ce galet 8. Dans ce cas, ledit boyau 18 peut être fixé au support 4 et tourner avec lui.

Par contre, dans une variante représentée en traits interrompus à la figure, la surface externe 19 du boyau annulaire 18 agit sur la surface de révolution 9 des galets. Le boyau annulaire 18 doit pouvoir tourner par rapport au support 4.

Il doit être entendu que l'invention n'est nullement limitée aux formes de réalisation décrites et que bien des modifications peuvent être apportées à ces dernières sans sortir du cadre des revendications.

Ainsi, il est à considérer comme équivalent technique du système à dépression qui vient d'être décrit, un montage non représenté dans lequel chaque galet 8 est poussé vers le chemin de roulement 3 par le boyau annulaire 18, alimenté en pression réglable et est tiré en sens inverse par un ressort non représenté. Il est aisé de comprendre que, dans ce cas également, à la force centrifuge **F_{c}** s'oppose la force dudit ressort que l'on peut considérer comme sensiblement constante pour la course qu'il parcourt en suivant le mouvement du bras 7. Le boyau 18 ajoute alors sa force réglable à la force centrifuge **F**_{c} pour obtenir un réglage de la force résultante de pressage de broyage.

Dans le broyeur pendulaire de l'invention, un système de butée non représenté peut être prévu pour agir par exemple sur chaque bras 7 afin de maintenir les galets 8 à une distance voulue du chemin de roulement 3, afin de déterminer de cette manière une finesse de broyage.

On constate qu'un but de l'invention consiste de plus en ce que la résultante des forces appliquées sur l'élément central 14 et/ou sur le support 4 est nulle, entre autre un équilibre étant obtenu automatiquement dans les systèmes à fluide décrits ci-dessus.

## Revendications

1. Broyeur pendulaire comportant :
- une paroi (1) verticale intérieure de révolution autour d'un axe vertical principal (2) et formant un chemin de roulement (3) pour du broyage,
- un support (4) disposé coaxialement au-dessus du chemin de roulement (3) et agencé pour être mis en rotation autour de l'axe principal (2),
- au moins deux galets de broyage (8), comportant chacun une face de révolution (9) autour d'un axe de rotation (10), suspendus au support (4) et agencés pour que la face de révolution (9) de chaque galet (8) puisse rouler contre le chemin de roulement (3) ou contre de la matière à broyer amenée entre le galet (8) et ledit chemin (3), le galet (8) pouvant tourner autour de son axe de rotation (10), lorsque le support (4) tourne autour de l'axe principal (2),
- un pressage de chaque galet (8) sur le chemin de roulement (3) ou sur de la matière à broyer amenée entre eux résultant d'une force centrifuge (F_{c}) de chaque galet (8) entraîné en rotation par le support (4),
- des moyens (12) agencés pour combiner à la force centrifuge (F_{c}) de chaque galet (8) une force réglable, prenant appui à cet effet sur un élément central (14) commun qui peut être soit fixé au support (4) soit en faire partie et comportant, pour développer sur chaque galet (8) la force réglable, un dispositif à fluide (15) dont la pression est commandée,
**caractérisé en ce que** les moyens de combinaison (12) comportent un boyau annulaire (18) en matière élastique, dont un espace interne est alimenté en fluide à pression commandée et dont une surface externe (19) agit sur la surface de révolution (9) des galets (8) pour commander le pressage des galets (8) sur le chemin de roulement (3) ou sur de la matière à broyer.

## Claims

1. Centrifugal mill comprising:
- an internal vertical wall (1) of revolution about a principal vertical axis (2) and forming a rolling track (3) for grinding,
- a support bracket (4) disposed coaxially above the rolling track (3) and arranged to be set in rotation about the principal axis (2),
- at least two grinding rollers (8), each comprising a face of revolution (9) about the rotation axis (10), suspended from the support (4) and arranged so that the face of revolution (9) of each roller (8) can roll against the rolling track (3) or against the material to be ground brought between the roller (8) and the said track (3), the roller (8) being able to turn about its rotation axis (10) when the support (4) turns about the principal axis (2),
- pressing of each roller (8) on the rolling track (3) or on the material to be ground brought between them resulting from a centrifugal force (F_{c}) of each roller (8) driven in rotation by the support (4),
- means (12) arranged to combine an adjustable force with the centrifugal force (F_{c}) of each roller (8), bearing for this purpose on a common central element (14) that can be either fixed to the support (4) or form part thereof and comprising, in order to develop the adjustable force of each roller (8), a fluid device (15), the pressure of which is controlled,
**characterised in that** the combining means (12) comprise an annular tube (18) made from elastic material, an internal space of which is supplied with fluid at controlled pressure and an external surface (19) of which acts on the surface of revolution (9) of the rollers (8) in order to control the pressing of the rollers (8) on the rolling track (3) or on material to be ground.

## Patentansprüche

1. Pendelmühle mit:
- einer vertikalen Rotationsinnenwand (1) um eine vertikale Hauptachse (2), die eine Laufbahn (3) zum Mahlen bildet,
- einem Träger (4), der koaxial oberhalb der Laufbahn (3) angeordnet und eingerichtet ist, um um die Hauptachse (2) in Drehung versetzt zu werden,
- mindestens zwei Mahlwalzen (8), die jeweils eine Rotationsfläche (9) um eine Rotationsachse (10) aufweisen, die an dem Träger (4) aufgehängt und so eingerichtet sind, dass die die Rotationsfläche (9) jeder Walze (8) auf der Laufbahn (3) oder dem zu mahlenden Material, das zwischen die Walze (8) und die Laufbahn (3) geführt wird, laufen kann, wobei die Walze (8) um ihre Rotationsachse (10) drehen kann, wenn der Träger (4) um die Hauptachse (2) dreht.
- Andrücken jeder Walze (8) auf die Laufbahn (3) oder auf das zu mahlende Material, das zwischen sie geführt wird, das sich aus einer Zentrifugalkraft (F_{c}) jeder Walze (8), die von dem Träger (4) in Drehung angetrieben wird, ergibt,
- Mitteln (12), die eingerichtet sind, um die Zentrifugalkraft (F_{c}) jeder Walze (8) mit einer einstellbaren Kraft zu kombinieren, die dazu auf einem gemeinsamen zentralen Element (14), das entweder an dem Träger (4) befestigt ist oder zu ihm gehören kann, zum Aufliegen gebracht wird, und das zum Entwickeln der einstellbaren Kraft auf jeder Walze (8) eine Fluidvorrichtung (15) aufweist, deren Druck gesteuert wird,
**dadurch gekennzeichnet, dass** die Kombinationsmittel (12) einen ringförmigen Schlauch (18) aus elastischem Material aufweisen, von dem ein Innenraum mit Fluid mit gesteuertem Druck versorgt ist, und von dem eine Außenfläche (19) auf die Rotationsfläche (9) der Walzen (8) einwirkt, um das Andrücken der Walzen (8) auf die Laufbahn (3) oder auf das zu mahlende Material zu steuern.
